# DEMANDE DE BREVET EUROPEEN

(11) **EP 0 225 233 A1**
(43) Date de publication de la demande: **10.06.1987**
(21) Numéro de dépôt: 86402410.4
(22) Date de dépôt: 28.10.1986
(51) Int. Cl.: B63B 15/00, B63H 9/08

(54) **Dispositif de fixation et de guidage d'une voile comportant une ralingue sur un mât comportant un tunnel de ralingue**

(30) Priorité: 29.10.1985 FR 8516062
(71) Demandeur: PLASTIMO, F-56104 Lorient Cédex (FR)
(72) Inventeur: Chevalier, Jean-Yves, F-14150 Ouistreham (FR); Pouligny, Jean-Paul, F-17000 - La Rochelle (FR)
(74) Mandataire: Bressand, Georges

(57) **Abrégé**

Ce dispositif de fixation et de guidage d'une voile comportant une ralingue sur un mât (2) comportant un premier tunnel de ralingue, par l'intermédiaire d'un second tunnel de ralingue (5) dans lequel est disposée la ralingue de la voile, le second tunnel de ralingue étant fixé sur le mât (2) par l'intermédiaire de moyens de fixation, est caractérisé en ce que les moyens de fixation sont constitués par des étriers (1, 6, 7) répartis le long du mât (2) et comportant des moyens de retenue dudit second tunnel de ralingue et des moyens d'accrochage destinés à coopérer avec ledit premier tunnel de ralingue pour fixer ledit second tunnel de ralingue sur le mât.

## Description

La présente invention concerne les dispositifs permettant d'établir une voile sur un mât et d'adapter la surface de cette voile à la force du vent.

Plus particulièrement, l'invention se rapporte à un dispositif de fixation et de guidage d'une voile comportant une ralingue, sur un mât comportant un tunnel de ralingue et sur lequel est articulé une bôme à rouleau ou un enrouleur de grand voile.

Il est bien connu dans l'état de la technique que lorsque l'on enroule la voile en manoeuvrant des moyens d'actionnement solidaires de la bôme, cette voile s'enroule sur la bôme mais également, sur les moyens d'articulation de cette bôme sur le mât et, éventuellement, sur les moyens d'actionnement en rotation de cette bôme, s'ils sont disposés à proximité de ces moyens d'articulation.

Ceci présente un certain nombre d'inconvénients car les moyens d'articulation de la bôme sur le mât et les moyens d'actionnement en rotation de celle-ci doivent être dégagés le plus possible afin que la bôme puisse s'orienter librement par rapport au mât pour s'adapter à la navigation du bateau, et que l'on puisse manoeuvrer facilement les moyens d'actionnement.

D'autre part, dans la zone proche du mât, le diamètre d'enroulement de la voile augmente très vite en raison de l'épaisseur de la ralingue, tandis qu'à l'autre extrémité de la bôme,le diamètre d'enroulement augments faiblement. De ce fait, l'enroulement de la voile n'est plus cylindrique mais conique avec pour conséquence d'une part que l'extrémité de la bôme opposée aux moyens d'articulation de celle-ci sur le mât, tombe progressivement vers le pont du bateau et d'autre part que la voile, s'enroulant sur ce mandrin conique est repoussée vers le mât, ce qui entraîne la formation de plis et le creusement de la voile le long du mât. Cette déformation de la voile lui fait perdre de son efficacité, notamment pour une navigation au près.

On connait dans l'état de la technique un certain nombre de dispositifs permettant de résoudre ces problèmes.

Ainsi, par exemple, on connait un dispositif comportant une gorge, réalisée par exemple lors de la fabrication du mât, et constituant un tunnel de ralingue pouvant recevoir la ralingue de la voile, cette gorge s'étendant entre le sommet du mât et le point de la bôme le plus proche de celui-ci en s'éloignant progressivement du mât pour permettre l'enroulement de la ralingue en dehors de la zone d'articulation de la bôme sur le mât.

On connait également un dispositif comportant une glissière rapportée sur le mât, et fixée sur celui-ci par des vis ou des rivets, cette glissière se déportant au-delà des moyens d'articulation de la bôme sur le mât au moyen d'un support fixé sur le mât.

Enfin, on connait également des dispositifs comportant un profilé en alliage léger fixé sur le mât par l'intermédiaire de rivets.

Cependant, tous ces dispositifs présentent un certain nombre d'inconvénients, notamment au niveau de leurs coûts de fabrication et de montage.

Le but de l'invention est donc de proposer un dispositif de fixation et de guidage d'une voile, sur un mât, qui soit simple, fiable, peu coûteux et qui puisse être adapté facilement sur un grand nombre de mâts.

A cet effect l'invention a pour objet un dispositif de fixation et de guidage d'une voile comportant une ralingue, sur un mât, comportant un premier tunnel de ralingue, par l'intermédiaire d'un second tunnel de ralingue dans lequel est disposée la ralingue de la voile, ledit second tunnel de ralingue étant fixé sur le mât par l'intermédiaire de moyens de fixation, une bôme étant fixée sur le mât par l'intermédiaire de moyens d'articulation, caractérisé en ce que les moyens de fixation sont constitués par des étriers répartis le long du mât et comportant des moyens de retenue dudit second tunnel de ralingue et des moyens d'accrochage destinés à coopérer avec ledit premier tunnel de ralingue, pour fixer ledit second tunnel de ralingue sur le mât.

L'invention sera mieux comprise à l'aide de la description qui va suivre, donnée uniquement à titre d'exemple et faite en se référant aux dessins annexés sur lesquels:
- la Figure 1 représente un dispositif de fixation et de guidage selon l'invention, en position sur un mât;
- la Figure 2 représente une vue de dessus d'un étrier et d'un tunnel de ralingue entrant dans la constitution d'un dispositif selon l'invention;
- la Figure 3 représente une vue de gauche de la Figure 2;
- la Figure 4 représente une vue de face de moyens d'accrochage entrant dans la constitution d'un dispositif selon l'invention;
- la Figure 5 représente une vue de dessus de la Figure 4;
- la Figure 6 représente une vue de côté d'un mode de réalisation d'un étrier entrant dans la constitution d'un dispositif selon l'invention et disposé dans la partie supérieure du mât; et
- la Figure 7 représente une vue de face d'un mode de réalisation d'un autre étrier entrant dans la constitution d'un dispositif selon l'invention et disposé dans la partie inférieure du mât, au-dessus des moyens d'articulation de la bôme sur le mât.

Ainsi qu'on peut le voir sur la Figure 1, le dispositif de fixation et de guidage selon l'invention comporte une série d'étriers 1 répartis le long du mât, ces étriers comportant des moyens d'accrochage destinés à coopérer avec un premier tunnel de ralingue (non représenté) solidaire d'un mât 2. Une bôme 3 est fixée sur la partie inférieure de ce mât par l'intermédiaire de moyens d'articulation 4. Ces étriers 1 comportent également des moyens de retenue d'un second tunnel de ralingue 5 dans lequel est disposée une ralingue d'une voile non représentée.

Ces étriers constituent donc des moyens de fixation du second tunnel de ralingue 5 sur le mât 2.

Cette série d'étriers comporte un élément terminal haut 6 et une élément terminal bas 7 qui seront décrits plus en détail par la suite. Il est également à noter que tous les étriers, à l'exception de l'élément terminal bas 7, sont reliés les uns aux autres par des moyens de liaison, constitués par un cordon souple 8 du type par exemple cordon de ralingue.

Comme il est représenté sur la Figure 2, le tunnel de ralingue 5 se présente sous la forme d'un profilé comportant un couloir de guidage 9 ouvert vers l'extérieur pour permettre le passage de la voile, et deux ailes 10 destinées à coopérer avec deux lèvres rentrantes 11 de l'étrier, ces lèvres définissant une glissière 12 dans ledit étrier. Cette glissière constitue des moyens de retenue du second tunnel de ralingue.

Chaque étrier comporte également deux trous 13 et 14 (Figure 3) et des lamages 15 et 16 dans lesquels est introduit au moins une partie des moyens d'accrochage destinés à coopérer avec le premier tunnel de ralingue pour fixer le second tunnel de ralingue sur le mât.

Ces moyens d'accrochage sont constitués, comme on peut le voir sur les Figures 4 et 5, par une tige filetée 17 comportant à l'une de ses extrémités une tête d'accrochage 18 destinée à être engagée dans le tunnel de ralingue du mât, et à l'autre de ses extrémités un écrou 19 destiné à coopérer avec une surface de l'étrier correspondant, par exemple le lamage 15, pour fixer l'étrier et donc le second tunnel de ralingue sur le mât.

Comme on peut le voir sur la Figure 6, l'étrier 6 disposé dans la partie la plus haute du mât comporte également une glissière 17 destinée à coopérer avec les ailes du second tunnel de ralingue pour retenir celui-ci. Cet étrier comporte également des trous 18 et 19 ainsi que des lamages 20 et 21 destinés à coopérer avec les moyens d'accrochage de cet étrier sur le mât. Dans la partie supérieure de la glissière 17 est prévue une butée de blocage axial 22 destinée à maintenir le second tunnel de ralingue en position.

Cet étrier 6 comporte également deux flasques dont un seul, 23, est représenté, et entre lesquels est disposé un réa 24 destiné à permettre l'alignement d'une drisse avec la tétière de la voile.

L'étrier 7 disposé dans la partie la plus basse du mât, au-dessus des moyens d'articulation de la bôme sur le mât, comporte également une glissière 25 pour le passage du second tunnel de ralingue et une surface d'appui 26 permettant de maintenir le second tunnel de ralingue dans les glissières des étriers comme cela sera décrit par la suite.

Cet étrier 7 comporte également des surfaces de guidage 27, alignées avec le second tunnel de ralingue 5, pour faciliter l'introduction de la ralingue de la voile dans le second tunnel de ralingue.

Le montage d'un tel dispositif se fait de la façon suivante.

Dans un premier temps, on règle la distance entre les étriers par l'intermédiaire des moyens de liaison reliant les étriers les uns aux autres. Cette opération peut être réalisée au sol, par exemple en atelier avant le montage de l'ensemble sur le mât. Il est à noter que l'étrier 7 destiné à être disposé dans la partie la plus basse du mât au-dessus de la zone d'articulation de la bôme sur ce mât, n'est pas fixé aux autres étriers.

Lorsque cette opération est terminée, on fixe l'étrier 6 à une drisse aboutissant en tête de mât et on engage les têtes des moyens d'accrochage des étriers dans le premier tunnel de ralingue du mât. Les étriers sont ensuite hissés le long du mât par l'intermédiaire de la drisse de manière à assurer leur positionnement.

On serre ensuite les moyens d'accrochage et plus particulièrement les écrous 19 de ceux-ci, de sorte que les étriers sont fixés solidement sur le mât. L'opération suivante consiste à enfiler le second tunnel de ralingue dans les glissières des étriers. A cet effet, le second tunnel de ralingue peut être constitué par plusieurs tronçons 5a, 5b (Figure 1) de profilé qui sont alors disposés bout à bout dans les glissières des étriers correspondants.

A la suite de cette opération, on fixe l'étrier 7 sur le mât de manière que la surface d'appui 26 de celui-ci, vienne empêcher les tronçons de profilé constituant le second tunnel de ralingue, de se dégager des glissières des étriers.

Selon un autre mode de réalisation de l'étrier 7, la surface d'appui 26 est amovible de sorte que lors du montage, l'étrier 7 peut être relié aux autres étriers et mis en place en même temps que ceux-ci, la surface d'appui 26 étant alors fixée sur cet étrier après le montage des tronçons de profilé.

Selon une caractéristique particulièrement avantageuse de l'invention, lorsque la bôme est montée à rotation par rapport au mât, la dimension d'au moins une partie des étriers augmente à peu près progressivement jusqu'à l'étrier 7, le plus proche du point d'articulation de la bôme sur le mât, de sorte que le second tunnel de ralingue s'éloigne à peu près progressivement du premier tunnel de ralingue et donc du mât de manière que l'enroulement de la ralingue sur la bôme s'effectue en dehors des moyens d'articulation.

Dans ce cas la surface des étriers s'appliquant contre le mât est inclinée de façon que les glissières des étriers correspondants soient alignées avec les parties correspondantes du second tunnel de ralingue et que les tronçons constituant le second tunnel de ralingue puissent être introduits facilement dans les glissières des différents étriers.

## Revendications

1 - Dispositif de fixation et de guidage d'une voile comportant une ralingue, sur un mât (2) comportant un premier tunnel de ralingue, par l'intermédiaire d'un second tunnel de ralingue (5) dans lequel est disposée la ralingue de la voile, le second tunnel de ralingue étant fixé sur le mât par l'intermédiaire de moyens de fixation, une bôme (3) étant fixée sur le mât par l'intermédiaire de moyens d'articulation (4), caractérisé en ce que les moyens de fixation sont constitués par des étriers (1, 6, 7) répartis le long du mât (2) et comportant des moyens de retenue dudit second tunnel de ralingue et des moyens d'accrochage destinés à coopérer avec ledit premier tunnel de ralingue pour fixer le second tunnel de ralingue sur le mât.

2 - Dispositif de fixation et de guidage selon la revendication 1, caractérisé en ce que les moyens d'accrochage sont constitués par au moins une tige filetée (17) comportant à l'une de ses extrémités une tête d'accrochage (18) destinée à être engagée dans le premier tunnel de ralingue et à l'autre de ses extrémités un écrou (19) destiné à coopérer avec une surface (15, 16; 20, 21) de l'étrier (1; 6) correspondant pour fixer celui-ci sur le mât (2).

3 - Dispositif de fixation et de guidage selon la revendication 2, caractérisé en ce que les moyens de retenue sont constitués par une glissière (12) ménagée dans chaque étrier (1).

4 - Dispositif de fixation et de guidage selon l'une quelconque des revendications précédentes, caractérisé en ce qu'au moins certains desdits étriers (1; 6; 7) sont reliés entre eux par des moyens de liaison.

5 - Dispositif de fixation et de guidage selon la revendication 4, caractérisé en ce que les moyens de liaison sont constitués par un cordon souple (8).

6 - Dispositif de fixation et de guidage selon l'une quelconque des revendications 3 à 5, caractérisé en ce que le second tunnel de ralingue (5) est constitué par un profilé présentant deux ailes (10) et en ce que ladite glissière (12) comporte deux lèvres rentrantes (11) coopérant avec les ailes dudit profilé.

7 - Dispositif de fixation et de guidage selon la revendication 6, caractérisé en ce que le second tunnel de ralingue (5) est constitué de plusieurs tronçons de profilé (5a, 5b) disposés bout à bout dans les glissières des étriers correspondants.

8 - Dispositif de fixation et de guidage selon l'une quelconque des revendications précédentes, caractérisé en ce que l'etrier (6) disposé dans la partie la plus haute du mât (2), est fixé au point de drisse de celui-ci et comporte une butée (22) de blocage axial du second tunnel de ralingue et un réa (24) pour l'alignement d'une drisse de montage avec la tétière de la voile.

9 - Dispositif de fixation et de guidage selon l'une quelconque des revendications précédentes, caractérisé en ce que l'étrier (7) disposé dans la partie la plus basse du mât au-dessus des moyens d'articulation (4) de la bôme (3) sur le mât, comporte une surface d'appui (26) pour maintenir le second tunnel de ralingue dans les glissières des étriers et des surfaces de guidage (27) alignées avec le second tunnel de ralingue pour faciliter l'introduction de la ralingue dans ledit second tunnel de ralingue.

10 - Dispositif de fixation et de guidage selon l'une quelconque des revendications précédentes dans lequel la bôme (3) est montée à rotation par rapport au mât pour permettre un enroulement de la voile sur la bôme, caractérisé en ce que la dimension d'au moins une partie des étriers (1, 7) augmente à peu près progressivement jusqu'à l'étrier le plus proche des moyens d'articulation (4), de sorte que le second tunnel de ralingue (5) s'éloigne à peu près progressivement du premier tunnel de ralingue et donc du mât de manière que l'enroulement de la ralingue sur la bôme s'effectue au-delà des moyens d'articulation (4) de la bôme sur le mât.

11 - Dispositif de fixation et de guidage selon la revendication 10, caractérisé en ce que la surface des étriers dont la dimension augmente à peu près progressivement, destinée à s'appliquer contre la mât, est inclinée, de manière à aligner la glissière des étriers correspondants et la partie correspondante du second tunnel de ralingue.
